# EUROPÄISCHE PATENTSCHRIFT

(11) **EP 0 850 002 B1**
(45) Veröffentlichungstag und Bekanntmachung des Hinweises auf die Patenterteilung: **16.06.1999**
(21) Anmeldenummer: 96928316.7
(22) Anmeldetag: 06.09.1996
(51) Int. Cl.: A45D 20/12

(54) **AUF EIN LUFTDURCHSTRÖMTES GERÄT AUFSETZBARES WERKZEUG ZUR HAARFORMUNG UND/ODER HAARTROCKNUNG**
HAIR STYLING AND/OR DRYING ATTACHMENT FOR BLOWER DEVICE
DISPOSITIF DESTINE AU COIFFAGE OU AU SECHAGE DES CHEVEUX A FIXER SUR UN INSTRUMENT SOUFFLANT

(30) Priorität: 14.09.1995 CH 259995
(43) Veröffentlichungstag der Anmeldung: 01.07.1998
(73) Patentinhaber: Ligo-Electric SA, 6853 Ligornetto (CH)
(72) Erfinder: PAGANINI, Riccardo, I-20020 Busto Garofolo (IT)
(74) Vertreter: Köver, François
(86) Internationale Anmeldenummer: CH9600316
(87) Internationale Veröffentlichungsnummer: WO9709899

(56) Entgegenhaltungen:
- EP-A- 0 379 670
- EP-A- 0 473 822
- WO-A-93/09693
- FR-A- 2 446 615
- US-A- 5 235 759
- US-A- 5 275 339

## Beschreibung

Die Erfindung betrifft ein Werkzeug zur Haarformung und/oder Haartrocknung, das auf ein für den Handgebrauch bestimmtes luftdurchströmtes Gerät, insbesondere auf einen Handhaartrockner, aufsetzbar ist, gemäss dem Oberbegriff des Patentanspruchs 1.

Ein derartiges Werkzeug ist beispielsweise aus US-A-5275339 bekannt.

Ein ähnliches Werkzeug ist beispielsweise auch aus WO-94/14354-A1 bekannt.

Solche Werkzeuge sind dazu bestimmt, auf ein luftdurchströmtes Gerät des persönlichen Bedarfs einer Benutzerperson aufgesetzt und dann durch die Haartracht dieser Benutzerperson hindurch so nahe an ihren Kopf herangeführt zu werden, dass zumindest einige der Haarerfassungselemente im wesentlichen mit der Kopfhaut der Benutzerperson in Berührung kommen, worauf das Werkzeug in den Haaren bewegt wird, um das Haar zu trocknen, Stand und Volumen der Haartracht herbeizuführen, oder auch längeres Haar trocken zu kämmen.

Bei diesen bekannten Werkzeugen wird die Länge der stabförmigen Haarerfassungselemente bei der Konstruktion des Werkzeugs festgelegt, und diese Länge kann später nicht geändert werden. Da diese Länge den Abstand zwischen der Frontpartie des Luftaustrittselements und dem behandelten Haar bzw. Haaransatz bestimmt, kann auch dieser Abstand nicht geändert werden. Von diesem Abstand sind aber der Druck und die Temperatur des auf das Haar bzw. den Haaransatz wirkenden Luftstroms abhängig. Somit können auch dieser Druck und diese Temperatur nicht dem momentanen und/oder dem individuellen Bedarf angepasst werden.

Ähnliche Werkzeuge sind beispielsweise auch aus EP-A-0473822 oder FR-A-2445615 bekannt. Bei diesen bekannten Werkzeugen sind die stabförmigen Haarerfassungselemente gegen Federkraft verschiebbar, und sie werden in das Werkzeug eingedrückt, wenn sie die Benutzerperson auf ihre Kopfhaut andrückt. Die Benutzerperson kann somit die wirksame Länge der stabförmigen Haarerfassungselemente nicht im voraus bestimmen und während der Benutzung festhalten.

Aufgabe der Erfindung ist es demnach, ein Werkzeug der eingangs genannten Art bereitzustellen, bei dem es der das Gerät handhabenden Benutzerperson möglich ist, die nutzbare bzw. wirksame Länge der Haarerfassungselemente an die jeweilige Art der Benutzung des Werkzeugs anzupassen.

Zur Lösung dieser Aufgabe ist ein Werkzeug der eingangs genannten Art erfindungsgemäss gekennzeichnet durch die im Anspruch 1 definierte Kombination von Merkmalen.

Vorteilhafte Ausbildungen der Erfindung sind in den abhängigen Ansprüchen definiert.

Bei der erfindungsgemässen Ausbildung des Werkzeuges sind Frontpartien eines Luftaustrittselements und eines Trägerkörpers von der Benutzerperson relativ zueinander längsverschiebbar. Der betreffende Mechanismus umfasst zwei Funktionsteile und setzt eine Drehbewegung eines der Funktionsteile in eine axiale Längsverschiebung des anderen um. Dabei ist einer der Funktionsteile nur zusammen mit dem Luftaustrittselement und der andere nur zusammen mit dem Trägerkörper längsverschiebbar, und einer der Funktionsteile nur drehbar und der andere nur längsverschiebbar, wobei die Zuordnung der Funktionsteile zum Luftaustrittselement bzw. Trägerkörper und zur Drehbarkeit bzw. Längsverschiebbarkeit, je nach dem betrachteten Ausbildungsbeispiel, in verschiedenen Kombinationen erfolgen kann.

Mit der erfindungsgemässen Ausbildung des Werkzeuges wird erreicht, dass die nutzbare bzw. wirksame Länge der Haarerfassungselemente, welche die Frontpartie des Luftaustrittselements überragt, veränderbar und von der Benutzerperson durch Verschiebung des Luftaustrittselements und des Trägerkörpers zueinander in Relativbewegung einstellbar ist, wobei sich diese Einstellung mit Hilfe eines passenden Arretiermechanismus (beispielsweise mit einer Feststellschraube) oder dank einer geeigneten Kräftezerlegung (beispielsweise wie bei einem Antrieb mit Schnecke und Zahnstange) leicht festhalten lässt.

So kann die Benutzerperson das Werkzeug für den gewünschten Gebrauch optimieren, beispielsweise entweder zum optimalen Aufbauschen der Haartracht nahe am Kopf oder zum optimalen Trockenkämmen von längerem Haar.

Es ist zu bemerken, dass die Verwendung des erfindungsgemässen Werkzeugs bzw. des mit dem aufgesetzten Werkzeug versehenen, für den Handgebrauch bestimmten luftdurchströmten Gerätes nicht darauf beschränkt ist, nur das eigene Haar der das Gerät handhabenden Benutzerperson zu formen und/oder zu trocknen. Die das Gerät handhabende Benutzerperson kann damit sehr wohl das Haar einer anderen Person pflegen.

Wenn die Haarerfassungselemente, gegebenenfalls ausgenommen im Bereich ihres dem Trägerkörper abgewandten freien Endes, einen im wesentlichen konstanten Querschnitt aufweisen, hat die von der Benutzerperson eingestellte Länge der Haarerfassungselemente, welche die Frontpartie des Luftaustrittselements überragt, keinen nennenswerten Einfluss auf den Austritt der Luftströmung aus dem Luftaustrittselement.

Wenn hingegen die Haarerfassungselemente einen sich vom Tragerkörper bis zu ihrem davon abgewandten freien Ende in Richtung der Längsachse verjüngenden Querschnitt aufweisen, erfolgt der Austritt der Luftströmung aus dem Luftaustrittselement nicht nur durch die Luftaustrittsöffnungen, sondern auch durch die Durchtrittsöffnungen für die Haarerfassungselemente in dem freibleibenden Zwischenraum. Da der variable Querschnitt der Haarerfassungselemente auf variable Weise die jeweiligen Durchtrittsöffnungen füllt, ist es der Benutzerperson möglich, gleichzeitig mit der Einstellung der Länge der Haarerfassungselemente auch die gesamte Luftströmung aus dem Luftaustrittselement einzustellen. In Längsrichtung kann dabei der Querschnitt der Haarerfassungselemente beliebig variieren, beispielsweise können die Haarerfassungselemente konisch, kegelstumpfförmig oder spindelförmig mit doppelgekrümmt-abgerundeter Seitenfläche ausgebildet sein.

In einem Ausbildungsbeispiel des erwähnten Mechanismus mit zwei Funktionsteilen umfasst dieser Mechanismus einerseits eine Zahnstange, andererseits entweder ein Ritzel oder eine Schnecke, wobei eine Drehbewegung des Ritzels um eine der Längsachse orthogonalen Ritzelachse bzw. der Schnecke um eine der Längsachse parallele Schneckenachse in eine axiale Verschiebung der Zahnstange parallel zur Längsachse umgesetzt wird.

Ein weiteres Ausbildungsbeispiel des erwähnten Mechanismus mit zwei Funktionsteilen ist ein Mechanismus mit Nut und Feder, das die Umsetzung einer Drehbewegung des einen der Funktionsteile um die Längsachse in eine axiale Verschiebung des anderen Funktionsteils parallel zur Längsachse bewerkstelligt. Die Nut ist als Ausnehmung in einem der Funktionsteile und die Feder als Vorsprung am anderen Funktionsteil ausgebildet. Wie bereits angegeben, ist von diesen beiden Funktionsteilen der eine nur zusammen mit dem Luftaustrittselement und der andere nur zusammen mit dem Trägerkörper axial verschiebbar, während von diesen beiden Funktionsteilen der eine nur um die Längsachse drehbar und der andere nur axial verschiebbar ist. Zusammen mit einem weiteren Funktionsteil, welcher der Befestigung des Werkzeugs am Gerät dient und als separater Grundkörper oder auch als Teil eines anderen Funktionsteiles ausgebildet sein kann, gibt es verschiedene Varianten dieses Ausbildungsbeispiels, die sich voneinander im wesentlichen durch kinematische Umkehr und/oder durch andere gegenseitige Positionierung der Funktionsteile unterscheiden. Mit Bezug auf die Längsachse empfiehlt sich für die Nut ein Steigungswinkel im Bereich von 30° bis 60°, beispielsweise von etwa 45°.

Auch kann die Nut einen oder mehrere Rastabschnitte von geringerer Steigung aufweisen, statt geradlinig mit gleichmässiger Steigung ausgebildet zu sein. Die Einwirkung von äusseren Kräften auf die in der Nut wandernde Feder ist im Bereich der Rastabschnitte anders als in den zwischen diesen Rastabschnitten liegenden Bereichen der Nut, und die entsprechend andersartige Kräftezerlegung führt dazu, dass die von äusseren Kräften herbeigeführte Relativbewegung des Luftaustrittselements und des Trägerkörpers erschwert wird, wenn sich die Feder im Bereich eines Rastabschnittes der Nut befindet. Dies empfindet die Benutzerperson als Hilfe, um die Länge der die Frontpartie des Luftaustrittselements überragenden Haarerfassungselemente auf vorbestimmte Werte einzustellen und zu halten.

Die erwünschte Hemmung kann auch noch dadurch herbeigeführt werden, dass die beiden Funktionsteile des Mechanismus auf lösbare Weise aufeinander einrastbar ausgebildet sind. Beispielsweise kann eine auf einem der beiden Funktionsteile angeordnete Rastfeder mit einer auf dem anderen Funktionsteil vorgesehenen Raste zusammenwirken. Zudem sind die Raste und Rastfeder mit der Nut und ihrer Feder kombinierbar, beispielsweise kann die Raste als Ausnehmung in der Nut ausgebildet und die Rastfeder mit der Feder der Nut kombiniert sein.

Grundsätzlich besteht das erfindungsgemässe Werkzeug aus drei Funktionsteilen. Ein erster Funktionsteil bleibt am Gerät unbeweglich befestigt, wenn das Werkzeug bestimmungsgemäss auf das Gerät aufgesetzt ist. Ein zweiter Funktionsteil ist gegenüber dem ersten Funktionsteil drehbar. Ein dritter Funktionsteil ist gegenüber dem ersten Funktionsteil axial d.h. parallel zur Längsachse des Werkzeugs verschiebbar.

In einer ersten Variante ist das erfindungsgemässe Werkzeug wie folgt ausgebildet:

Der erste, stillstehende Funktionsteil umfasst in zueinander fester Verbindung einen ringförmigen Befestigungsaufsatz zur Befestigung des Werkzeugs am Gerät, eine an diesem Befestigungsaufsatz angeordnete, axiale, im wesentlichen zylindrische Aufnahme für einen am Luftaustrittselement axial angeordneten, im wesentlichen zylindrischen Stecker, das Luftaustrittselement mit dem erwähnten Stecker, und einen am Luftaustrittselement festgehaltenen Trichter.

Der zweite, drehbare Funktionsteil umfasst in zueinander fester Verbindung einen axialen ringförmigen Betätigungsaufsatz mit einem an diesem Betätigungsaufsatz angeordneten axialen Zylinder, der mit der Nut versehen ist.

Der dritte, verschiebbare Funktionsteil umfasst in zueinander fester Verbindung den Trägerkörper, an dem eine mit der Nut zusammenwirkende Feder angeordnet ist, und die am Trägerkörper abgestützten Haarerfassungselemente.

Der drehbare Funktionsteil wird in axialer Richtung zwischen zwei Elementen des stillstehenden Funktionsteils, nämlich zwischen dem stillstehenden ringförmigen Befestigungsaufsatz und dem stillstehenden Trichter festgehalten.

Der verschiebbare Funktionsteil wird am axialen Zylinder in axialer Richtung geführt und von den durch die Durchtrittsöffnungen des Luftaustrittselements gehenden Haarerfassungselemente am Drehen gehindert, wobei die Zusammenwirkung der Haarerfassungselemente mit den Durchtrittsöffnungen auch zur Führung des Trägerkörpers beiträgt.

In einer Abwandlung dieser ersten Variante wird die erwähnte Aufnahme für den am Luftaustrittselement angeordneten Stecker am Gerät selbst vorgesehen, so dass es den erwähnten Befestigungsaufsatz als solchen nicht gibt, während seine Funktion von am Gerät selbst angeordneten Elementen äquivalent ausgeübt wird. Auch wird der drehbare Funktionsteil weiterhin in axialer Richtung zwischen zwei Elementen des stillstehenden Funktionsteils festgehalten, nämlich zwischen dem stillstehenden Trichter und (nunmehr äquivalent anstelle des stillstehenden ringförmigen Befestigungsaufsatzes) einem auf geeignete Weise ausgebildeten, stillstehenden Rand des Geräts.

In einer weitergeführten Abwandlung der vorangehend beschriebenen Abwandlung wird der Trichter (statt am Luftaustrittselement) auf einem auf geeignete Weise ausgebildeten Rand des Geräts aufgesteckt und somit am Gerät festgehalten, während der drehbare Funktionsteil zwischen das stillstehende Luftaustrittselement und den stillstehenden Trichter versetzt und in axialer Richtung dazwischen festgehalten wird. Auch hier wird der drehbare Funktionsteil weiterhin in axialer Richtung zwischen zwei Elementen des stillstehenden Funktionsteils festgehalten, nämlich zwischen dem stillstehenden Trichter und (nunmehr äquivalent anstelle des stillstehenden ringförmigen Befestigungsaufsatzes) dem stillstehenden Luftaustrittselement.

In einer zweiten Variante ist das erfindungsgemässe Werkzeug wie folgt ausgebildet:

Der erste, stillstehende Funktionsteil umfasst in zueinander fester Verbindung einen ringförmigen Befestigungsaufsatz zur Befestigung des Werkzeugs am Gerät, eine an diesem BefestigungsaufSatz angeordnete, axiale, im wesentlichen zylindrische Aufnahme für einen am Luftaustrittselement axial angeordneten, im wesentlichen zyiindrischen Stecker, und das Luftaustrittselement mit dem erwähnten Stecker.

Der zweite, drehbare Funktionsteil umfasst in zueinander fester Verbindung einen axialen ringförmigen Betätigungsaufsatz mit einem an diesem Betätigungsaufsatz angeordneten axialen Zylinder, der mit der Nut versehen ist, sowie einen am Betätigungsaufsatz festgehaltenen Trichter.

Der dritte, verschiebbare Funktionsteil umfasst in zueinander fester Verbindung den Trägerkörper, an dem eine mit der Nut zusammenwirkende Feder angeordnet ist, und die am Trägerkörper abgestützten Haarerfassungselemente.

Der drehbare Funktionsteil wird in axialer Richtung zwischen zwei Elementen des stillstehenden Funktionsteils, nämlich zwischen dem stillstehenden ringförmigen Befestigungsaufsatz und dem stillstehenden Luftaustrittselement festgehalten.

Der verschiebbare Funktionsteil wird am axialen Zylinder in axialer Richtung geführt und von den durch die Durchtrittsöffnungen des Luftaustrittselements gehenden Haarerfassungselemente am Drehen gehindert, wobei die Zusammenwirkung der Haarerfassungselemente mit den Durchtrittsöffnungen auch zur Führung des Trägerkörpers beiträgt.

In einer Abwandlung dieser zweiten Variante werden beim drehbaren Funktionsteil der erwähnte Betätigungsaufsatz und der daran festgehaltene Trichter sowie der erwähnte axiale Zylinder als ein einzelnes Element ausgebildet, d.h. die erwähnte feste Verbindung wird hier äquivalent durch eine integrale Konstruktion ersetzt.

In einer weitergeführten Abwandlung dieser zweiten Variante wird die erwähnte Aufnahme für den am Luftaustrittselement angeordneten Stecker am Gerät selbst vorgesehen, so dass es den erwähnten Befestigungsaufsatz als solchen nicht gibt, während seine Funktion von am Gerät selbst angeordneten Elementen äquivalent ausgeübt wird. Auch wird der drehbare Funktionsteil weiterhin in axialer Richtung zwischen zwei Elementen des stillstehenden Funktionsteils festgehalten, nämlich zwischen dem stillstehenden Luftaustrittselement und (nunmehr äquivalent anstelle des stillstehenden ringförmigen Befestigungsaufsatzes) einem auf geeignete Weise ausgebildeten, stillstehenden Rand des Geräts.

In einer Weiterführung der vorangehend angegebenen Abwandlung der zweiten Variante wird der erwähnte axiale Zylinder als integraler zylindrischer Fortsatz des erwähnten Trichters ausgebildet, während die Nut als Schlitz im erwähnten zylindrischen Fortsatz ausgebildet und die mit der Nut zusammenwirkende Feder radial aussen am Trägerkörper angeordnet ist.

In einer dritten Variante ist das erfindungsgemässe Werkzeug wie folgt ausgebildet:

Der erste, stillstehende Funktionsteil umfasst in zueinander fester Verbindung das Luftaustrittselement mit einem axial daran angeordneten, im wesentlichen zylindrischen Stecker, dessen Ende zur Befestigung des Werkzeugs am Gerät ausgebildet ist, und einen am Luftaustrittselement festgehaltenen Trichter. Am Gerät ist dann eine zum Ende des Steckers passende Halterung vorgesehen, beispielsweise ergeben die Halterung und das Ende des Steckers zusammen eine Bajonettfassung.

Der zweite, drehbare Funktionsteil umfasst in zueinander fester Verbindung einen axialen ringförmigen Betätigungsaufsatz mit einem an diesem Betätigungsaufsatz angeordneten axialen Zylinder, der mit der Nut versehen ist.

Der dritte, verschiebbare Funktionsteil umfasst in zueinander fester Verbindung den Trägerkörper, an dem eine mit der Nut zusammenwirkende Feder angeordnet ist, und die am Trägerkörper abgestützten Haarerfassungselemente.

Der drehbare Funktionsteil wird in axialer Richtung zwischen je einem Element des stillstehenden Funktionsteils und des stillstehenden Geräts, nämlich zwischen dem stillstehenden Trichter und einem auf geeignete Weise ausgebildeten, stillstehenden Rand des Geräts festgehalten.

Der verschiebbare Funktionsteil wird am axialen Zylinder in axialer Richtung geführt und von den durch die Durchtrittsöffnungen des Luftaustrittselements gehenden Haarerfassungselemente am Drehen gehindert, wobei die Zusammenwirkung der Haarerfassungselemente mit den Durchtrittsöffnungen auch zur Führung des Trägerkörpers beiträgt.

In einer vierten Variante, die sich in gewissen Aspekten durch kinematische Umkehr von gewissen vorangehend beschriebenen Ausbildungsvarianten ableiten lässt, ist das erfindungsgemässe Werkzeug wie folgt ausgebildet:

Der erste, stillstehende Funktionsteil umfasst einen Trichter, der zur Befestigung des Werkzeugs am Gerät ausgebildet ist, und an dem ein mit der Nut versehener axialer Zylinder fest angeordnet ist.

Der zweite, drehbare Funktionsteil umfasst einerseits das Luftaustrittselement mit einem axial daran angeordneten, im wesentlichen zylindrischen Stecker, dessen Ende zur axial feststehenden aber drehbaren Befestigung des Luftaustrittselements am Gerät ausgebildet ist, andererseits in zueinander fester Verbindung den Trägerkörper, an dem eine mit der Nut zusammenwirkende Feder angeordnet ist, und die am Trägerkörper abgestützten Haarerfassungselemente. Am Gerät ist dann eine zum Ende des Steckers passende Halterung vorgesehen, beispielsweise ergeben die Halterung und das Ende des Steckers zusammen eine drehbare Schnappfassung.

Der dritte, verschiebbare Funktionsteil umfasst wiederum in zueinander fester Verbindung den Trägerkörper, an dem die mit der Nut zusammenwirkende Feder angeordnet ist, und die am Trägerkörper abgestützten Haarerfassungselemente.

Der drehbare Funktionsteil wird in axialer Richtung durch die Zusammenwirkung des Steckers und der Halterung festgehalten.

Der verschiebbare Funktionsteil wird am axialen Zylinder in axialer Richtung geführt, wobei die Zusammenwirkung der Haarerfassungselemente mit den Durchtrittsöffnungen auch zur Führung des Trägerkörpers beiträgt.

Zudem wird der verschiebbare Funktionsteil von den durch die Durchtrittsöffnungen des Luftaustrittselements gehenden Haarerfassungselemente in Drehung mitgenommen.

In einer Abwandlung dieser vierten Variante wird der erwähnte axiale Zylinder als integraler zylindrischer Fortsatz des erwähnten Trichters ausgebildet. Die Nut wird somit als Schlitz im erwähnten zylindrischen Fortsatz ausgebildet, und die mit der Nut zusammenwirkende Feder ist radial aussen am Trägerkörper angeordnet.

Dabei ist zu bemerken, dass in Richtung der Längsachse des Werkzeugs die Dimension des Luftaustrittselements im Vergleich zur Dimension des zylindrischen Fortsatzes des Trichters eher klein ist. Zur bequemeren Betätigung des Werkzeugs kann das Luftaustrittselement beispielsweise mit einem radialen Betätigungsstift, -hebel oder -knauf versehen sein. Da die Nut der Benutzerperson aussen am zylindrischen Fortsatz zugänglich ist, kann der erwähnte Betätigungsstift, -hebel oder -knauf auch durch die Nut hindurch geführt und am Trägerkörper angeordnet sein.

Somit sind, in einer weiteren Abwandlung dieser vierten Variante, der erwähnte axiale Zylinder als integraler zylindrischer Fortsatz des erwähnten Trichters und die Nut als Schlitz im erwähnten zylindrischen Fortsatz ausgebildet, und die mit der Nut zusammenwirkende, radial aussen am Trägerkörper angeordnete Feder ist als durch die Nut hindurch geführter Betätigungsstift, -hebel oder -knauf ausgebildet, während das Luftaustrittselement nahezu scheibenförmig ausgebildet d.h. in Richtung der Längsachse des Werkzeugs eine geringe Dimension aufweisen kann.

Zwischen dem ersten, stillstehenden Funktionsteil und dem zweiten, drehbaren Funktionsteil ist es möglich, nur eine relative Drehrichtung zuzulassen, beispielsweise durch Einweg-Drehhemmung mit Hilfe einer Klinke` einer Freilaufkupplung und dergleichen. Diese Massnahme verhindert das Zurückschieben der Haarerfassungselemente durch eine darauf ausgeübte Kraft.

Ausserdem kann die Nut so ausgebildet sein, dass sie bei einer vollen Umdrehung des Zylinders mindestens eine vollständige Hin- und Herbewegung der Feder hervorruft, beispielsweise indem die Spur der Nut in einer ebenen Abwicklung der Mantelfäche des Zylinders einen regelmässigen Zick-Zack-Verlauf oder einen beliebig anderen periodischen Verlauf mit einer oder mehreren Perioden über eine ganze Drehung des Zylinders ergibt. Mit einem solchen Verlauf der Spur kann die Kennlinie für die wirksame Länge der Haarerfassungselemente in Abhängigkeit von dem Drehwinkel des drehbaren Funktionsteils konstruktiv vorbestimmt werden.

Die im vorangehenden erwähnten Elemente können durch Einschnappen, Verschweissen, Verkleben, Verschrauben, Vernageln mit Stiften und ähnlichen bekannten Mitteln und Verfahren aufeinander arretiert und befestigt werden. Drehbare Verbindungen lassen sich auf bekannte Weise durch Einschnappen mit Spiel bewerkstelligen.

Nachstehend werden Ausbildungsbeispiele der Erfindung anhand der Zeichnung näher erläutert. Es zeigen:
- Fig. 1: ein Ausbildungsbeispiel des erfindungsgemässen Werkzeugs in perspektivischer Ansicht;
- Fig. 2: das gleiche Ausbildungsbeispiel wie in Fig. 1 in perspektivischer Explosionszeichnung mit zusätzlich in umgekehrter Lage dargestelltem Luftaustrittselement;
- Fig. 3: das gleiche Ausbildungsbeispiel wie in Fig. 1 im Längsschnitt, mit voll ausgefahrenen Haarerfassungselementen;
- Fig. 4: ein Ausbildungsbeispiel eines Luftaustrittselements des erfindungsgemässen Werkzeugs, in Draufsicht;
- Fig. 5: ein anderes Ausbildungsbeispiel des erfindungsgemässen Werkzeugs in perspektivischer Explosionszeichnung mit zusätzlich in umgekehrter Lage dargestelltem Luftaustrittselement;
- Fig. 6: eine Variante des Ausbildungsbeispiels der Fig. 5 in schematischer perspektivischer Explosionszeichnung mit zusätzlich in umgekehrter Lage dargestelltem Luftaustrittselement;
- Fig. 7: ein noch anderes Ausbildungsbeispiel des erfindungsgemässen Werkzeugs in perspektivischer Explosionszeichnung mit zusätzlich in umgekehrter Lage dargestelltem Luftaustrittselement;
- Fig. 8: ein weiteres Ausbildungsbeispiel des erfindungsgemässen Werkzeugs in perspektivischer Explosionszeichnung mit zusätzlich in umgekehrter Lage dargestelltem Luftaustrittselement;
- Fig. 9: ein noch weiteres Ausbildungsbeispiel des erfindungsgemässen Werkzeugs in perspektivischer Explosionszeichnung mit zusätzlich in umgekehrter Lage dargestellten Luftaustrittselement;
- Fig. 10: das gleiche Ausbildungsbeispiel wie in Fig. 1 im Längsschnitt, jedoch mit etwa halb eingefahrenen Haarerfassungselementen;
- Fig. 11: das gleiche Ausbildungsbeispiel wie in Fig. 1 im Längsschnitt, mit ganz eingefahrenen Haarerfassungselementen;
- Fig. 12: ein weiteres Ausbildungsbeispiel eines Luftaustrittselements des erfindungsgemässen Werkzeugs, in Draufsicht, mit mehreren Haarerfassungselementen in einer Durchtrittsöffnung des Luftaustrittselements;
- Fig. 13: das gleiche Ausbildungsbeispiel wie in Fig. 1 im Längsschnitt, mit voll ausgefahrenen Haarerfassungselementen, wobei der Längsschnitt der Fig. 13 rechtwinklig zum Längsschnitt der Fig. 3 liegt;
- Fig. 14: ein noch weiteres Ausbildungsbeispiel des erfindungsgemässen Werkzeugs im Längsschnitt, mit voll ausgefahrenen Haarerfassungselementen, und mit einem Längsantrieb mittels Ritzel und Zahnstange;
- Fig. 15: ein noch weiteres Ausbildungsbeispiel des erfindungsgemässen Werkzeugs im Längsschnitt, mit voll ausgefahrenen Haarerfassungselementen, und mit einem Längsantrieb mittels mit Schnecke und Zahnstange; und
- Fig. 16: einen Betätigungsaufsatz des gleichen Ausbildungsbeispiels wie in Fig. 1 in perspektivischer Ansicht sowie einen stark vergrösserten Bereich davon zur Veranschaulichung einer Nut mit variabler Steigung und eines Rastabschnittes auf dieser Nut.

In Fig. 1, 2 und 3 ist ein Ausbildungsbeispiel eines allgemein mit 1 bezeichneten Werkzeugs dargestellt. Dieses Werkzeug ist dazu bestimmt, auf ein für den Sandgebrauch bestimmtes luftdurchströmtes Gerät, insbesondere auf einen Handhaartrockner, aufgesetzt zu werden, um von einer Benutzerperson zur Haarformung und/oder Haartrocknung verwendet zu werden. Ein Gerät bzw. ein Handhaartrockner der erwähnten Art ist mit und ohne aufgesetztes Werkzeug an sich bekannt, beispielsweise aus dem Katalog der Boots Co. Ltd., Nottingham (GB), "Christmas Gift Guide 1991", Seite 31, und wird deshalb hier nicht näher beschrieben und dargestellt.

Das Werkzeug 1 ist mit einem Luftaustrittselement 2 versehen, das eine flächige Frontpartie 3 aufweist, auf der eine Mehrzahl von Luftaustrittsöffnungen 4 verteilt sind. Ebenfalls ist das Werkzeug 1 mit einer Mehrzahl von im wesentlichen länglich-stabförmig ausgebildeten Haarerfassungselementen 5 versehen. Diese Haarerfassungselemente 5 liegen mit ihren Längsrichtungen 6 einander und einer Längsachse A des Werkzeugs 1 parallel, sie sind auf der Frontpartie 3 des Luftaustrittselements 2 verteilt und davon abstehend ausgerichtet.

Das Werkzeug 1 umfasst einen Trägerkörper 7 für die Haarerfassungselemente 5. Dieser Trägerkörper 7 ist mit einer im wesentlichen aus Stegen 8 gitter- oder rostartig ausgebildeten flächigen Frontpartie 9 versehen. An dieser Frontpartie 9 sind die Haarerfassungselemente 5 abgestützt, wobei sie davon abstehend ausgerichtet sind. Zwischen den Stegen 8 ist die Frontpartie 9 des Trägerkörpers 7 durchbrochen, um einem vom Gerät bzw. Handhaartrockner kommenden Luftstrom zu erlauben, den Trägerkörper 7 zu durchqueren, um an den Luftaustrittsöffnungen 4 aus dem Werkzeug 1 auszutreten.

Die Frontpartie 3 des Luftaustrittselements 2 ist mit Durchtrittsöffnungen 10 für die Haarerfassungselemente 5 versehen. In je einer Durchtrittsöffnung 10 durchquert jeweils ein Haarerfassungselement 5 die Frontpartie 3 des Luftaustrittselements 2 mit Spiel. Die Frontpartie 3 des Luftaustrittselements 2 und die Frontpartie 9 des Trägerkörpers 7 von der Benutzerperson sind relativ zueinander in Richtung der Längsachse verschiebbar.

Bei einer Variante, die insbesondere in Fig. 1 ersichtlich ist, ist das Spiel der Haarerfassungselemente 5 in ihrer jeweiligen Durchtrittsöffnung 10 so bemessen, dass es zwar den Haarerfassungselementen 5 erlaubt, mit Leichtigkeit in Richtung ihrer Langsrichtung 6 relativ zum Luftaustrittselement 2 bewegt zu werden, jedoch keinem nennenswerten Luftstrom erlaubt, an den Durchtrittsöffnungen 10 aus dem Werkzeug 1 auszutreten. Deshalb sind die Haarerfassungselemente 5 im wesentlichen, d.h. ausgenommen im Bereich ihres dem Trägerkörper 7 abgewandten freien Endes 11, mit einem der jeweiligen Durchtrittsöffnung 10 entsprechenden konstanten Querschnitt versehen, d.h. im wesentlichen zylindrisch ausgebildet. Diese zylindrische Form braucht aber nicht kreiszylindrisch zu sein, denn die Haarerfassungselemente können im Querschnitt beispielsweise auch elliptisch ausgebildet sein, wie es in Fig. 4 ersichtlich ist, oder noch kreuzförmig usw.

Bei einer anderen Variante, bei der an den Durchtrittsöffnungen 10 ein schwacher Luftstrom aus dem Werkzeug 1 austreten darf, weisen die Haarerfassungselemente, wie es insbesondere in Fig. 3 im Schnitt sichtbar ist, einen Querschnitt auf, der sich in Richtung der Längsachse A vom Tragerkörper 7 bis zum davon abgewandten freien Ende 11 der Haarerfassungselemente 5 verjüngt.

Zur Verschiebung der Frontpartie 3 des Luftaustrittselements 2 und der Frontpartie 9 des Trägerkörpers 7 relativ zueinander in Richtung der Längsrichtung 6 der Haarerfassungselemente 5 parallel zu Längsachse A ist ein Mechanismus vorgesehen, der von der Benutzerperson betätigbar ist. Um diesen Mechanismus in seinem verschiedenen Ausbildungsvarianten zu beschreiben, wird zunächst dessen unterliegendes allgemeines Konzept erläutert.

Das erfindungsgemässe Werkzeug 1 umfasst in seinen verschiedenen Ausbildungsvarianten stets drei Funktionsteile, nämlich einen stillstehenden ersten Funktionsteil, einen relativ zum stillstehenden Funktionsteil drehbaren zweiten Funktionsteil und einen relativ zum stillstehenden Funktionsteil verschiebbaren dritten Funktionsteil.

Der genannte Mechanismus umfasst generell zwei Funktionsteile, nämlich den drehbaren zweiten und den verschiebbaren dritten Funktionsteil, und dieser Mechanismus ist allgemein dazu bestimmt, die Umsetzung einer Drehbewegung des zweiten Funktionsteils in eine axiale Verschiebung des dritten Funktionsteils parallel zur Längsachse A zu bewirken. Von den beiden Funktionsteilen des Mechanismus ist dabei der eine nur zusammen mit dem Luftaustrittselement und der andere nur zusammen mit dem Trägerkörper in Richtung der Längsachse verschiebbar. Zudem ist von den beiden Funktionsteilen des Mechanismus der eine relativ zum stillstehenden Funktionsteil nur drehbar und der andere relativ zum stillstehenden Funktionsteil nur in Richtung der Längsachse verschiebbar.

Bei den verschiedenen Ausbildungsvarianten der Erfindung sind es aber jeweils andere Elemente des Werkzeugs 1, die dem stillstehenden ersten Funktionsteil, dem drehbaren zweiten Funktionsteil und dem verschiebbaren dritten Funktionsteil zugeordnet sind.

Bei besonders bevorzugten Ausbildungsvarianten des genannten Mechanismus sind, von den beiden Funktionsteilen des Mechanismus, der eine mit einer als Nut ausgebildeten Ausnehmung und der andere mit einer in die Nut greifenden, als zylindricher Vorsprung ausgebildeten Feder versehen.

Beispielsweise besteht bei dem in Fig. 1-3 dargestellten Ausbildungsbeispiel des Werkzeugs 1 der genannte Mechanismus aus der Kombination einer Nut 12 und eines in die Nut 12 greifenden zylindrichen Vorsprungs 13. Am besten sichtbar ist dieser zylindriche Vorsprung 13 in Fig. 13, in welcher das gleiche Ausbildungsbeispiel dargestellt wird, die Ebene des Längsschnittes der Fig. 13 aber rechtwinklig zur Ebene des Längsschnittes der Fig. 3 liegt.

Der erste, stillstehende Funktionsteil des Werkzeugs 1 umfasst in zueinander fester Verbindung einen ringförmigen Befestigungsaufsatz 14 zur Befestigung des Werkzeugs 1 am (nicht dargestellten) Gerät, sowie eine an diesem Befestigungsaufsatz 14 angeordnete axiale Aufnahme 15 für einen am Luftaustrittselement 2 axial angeordneten, im wesentlichen zylindrischen Stecker 16, des weiteren das Luftaustrittselement 2 selbst samt dem erwähnten Stecker 16, und zudem einen am Luftaustrittselement 2 festgehaltenen Trichter 17.

Der zweite, drehbare Funktionsteil des Werkzeugs 1 umfasst in zueinander fester Verbindung einen axialen ringförmigen Betätigungsaufsatz 18 mit einem daran angeordneten axialen, mit der Nut 12 versehenen Zylinder 19.

Der dritte, verschiebbare Funktionsteil des Werkzeugs 1 umfasst in zueinander fester Verbindung den Trägerkörper 7, an dem die mit der Nut 12 zusammenwirkende Feder bzw. der betreffende zylindrische Vorsprung 13 angeordnet ist, sowie die am Trägerkörper 7 abgestützten Haarerfassungselemente 5. Es ist zu verstehen, dass in Fig. 3 die Feder bzw. der zylindrische Vorsprung 13 mittig hinter der Spur der Achse A am oberen Teil der Nut 12 liegt und deshalb in der Ansicht von dem Stecker 16 und dem Zylinder 19 vollständig verdeckt ist.

Bei diesem in Fig. 1-3 dargestellten Ausbildungsbeispiel des Werkzeugs 1 ist zudem der im vorstehenden definierte zweite, drehbare Funktionsteil (Betätigungsaufsatz 18 mit Zylinder 19) in axialer Richtung zwischen zwei Elementen des im vorstehenden definierten ersten, stillstehenden Funktionsteils (Befestigungsaufsatz 14, Aufnahme 15, Luftaustrittselement 2 samt Stecker 16, Trichter 17), nämlich zwischen dem Befestigungsaufsatz 14 und dem Trichter 17 festgehalten.

Schliesslich ist, weiterhin bei diesem in Fig. 1-3 dargestellten Ausbildungsbeispiel des Werkzeugs 1, der dritte, verschiebbare Funktionsteil (Trägerkörper 7 mit Feder bzw. Vorsprung 13 sowie Haarerfassungselemente 5) am axialen Zylinder 19 in axialer Richtung geführt, und er wird von den durch die Durchtrittsöffnungen 10 des Luftaustrittselements 2 gehenden Haarerfassungselemente 5 am Drehen gehindert.

In einer Variante kann die Aufnahme 15 am Gerät vorgesehen und Teil des Geräts selbst sein, und in einer anderen Variante kann der Trichter 17 auf einem entsprechend ausgebildeten Rand des Geräts aufgesteckt und daran festgehalten sein kann. Bei diesem beiden Varianten bleibt dann das Werkzeug 1 am Gerät fest montiert.

Die Nut 12 kann, wie in Fig. 2 sowie teilweise vergrössert in Fig. 16 dargestellt, in bezug auf die Längsachse A des Werkzeugs 1 eine variable Steigung mit einem oder mehreren Rastabschnitten 23 aufweisen, in deren Bereich die Steigung der Nut 12 geringer ist als ausserhalb dieses Bereiches. Wenn sich die Feder 13 im Bereich eines Rastabschnitts 23 befindet, empfindet dies die Benutzerperson als Hilfe, um die die Länge der Haarerfassungselemente, welche die Frontpartie des Luftaustrittselements überragt, auf vorbestimmte Werte einzustellen und zu halten.

Bei einem in Fig. 5 dargestellten Ausbildungsbeispiel sind es andere Elemente des Werkzeugs 1, die dem stillstehenden ersten Funktionsteil, dem drehbaren zweiten Funktionsteil und dem verschiebbaren dritten Funktionsteil zugeordnet sind.

Der erste, stillstehende Funktionsteil umfasst in zueinander fester Verbindung den Befestigungsaufsatz 14, die Aufnahme 15 und das Luftaustrittselement 2 mit dem Stecker 16.

Der zweite, drehbare Funktionsteil umfasst in zueinander fester Verbindung den Betätigungsaufsatz 18 mit dem mit der Nut 12 versehenen Zylinder 19 sowie den am Betätigungsaufsatz 18 festgehaltenen Trichter 17. Am Betätigungsaufsatz 18 ist ein Vorsprung 50 vorgesehen, der mit einer am Trichter 17 vorgesehenen Ausnehmung 51 zusammenwirkt, um den Trichter 17 drehfest mit dem Betätigungsaufsatz 18 zu verbinden.

Der dritte, verschiebbare Funktionsteil umfasst in zueinander fester Verbindung den Trägerkörper 7 mit der Feder bzw. dem Vorsprung 13 und die Haarerfassungselemente 5.

Bei diesem in Fig. 5 dargestellten Ausbildungsbeispiel des Werkzeugs 1 ist der in diesem Zusammenhang definierte zweite, drehbare Funktionsteil (Betätigungsaufsatz 18 mit Zylinder 19 und Trichter 17) in axialer Richtung zwischen zwei Elementen des ersten, stillstehenden Funktionsteils (Befestigungsaufsatz 14, Aufnahme 15 und Luftaustrittselement 2 mit Stecker 16), nämlich zwischen dem Befestigungsaufsatz 14 und dem Luftaustrittselement 2 festgehalten.

Schliesslich ist, weiterhin bei diesem in Fig. 5 dargestellten Ausbildungsbeispiel des Werkzeugs 1, der dritte, verschiebbare Funktionsteil (Trägerkörper 7 mit Feder bzw. Vorsprung 13 sowie Haarerfassungselemente 5) am axialen Zylinder 19 in axialer Richtung geführt, und er wird von den durch die Durchtrittsöffnungen 10 des Luftaustrittselements 2 gehenden Haarerfassungselemente 5 am Drehen gehindert.

Zu bemerken ist bei dem in Fig. 5 dargestellten Ausbildungsbeispiel der Nut 12, dass letztere - im Sinne einer Veranschaulichung - hier geradlinig mit gleichmässiger Steigung ausgebildet ist.

In einer Variante dieses in Fig. 5 dargestellten Ausbildungsbeispiels können beim drehbaren Funktionsteil der Betätigungsaufsatz 18, der Trichter 17 sowie der Zylinder 19 in integraler Bauweise oder ggf. als Resultat einer definitiven Befestigung beispielsweise durch Verklebung oder Verschweissung als ein einzelnes Element ausgebildet sein.

Ebenfalls kann bei diesem Ausbildungsbeispiel der Fig. 5 wie beim Ausbildungsbeispiel der Fig. 1-3, in einer anderen Variante, die Aufnahme 15 am Gerät vorgesehen und Teil des Geräts selbst sein, wobei dann das Werkzeug 1 am Gerät fest montiert bleibt. Insbesondere kann dann, wie es in der schematischen Darstellung der Fig. 6 ersichtlich ist, der Zylinder 19 als integraler zylindrischer Fortsatz 60 des Trichters 17 und die Nut 12 als Schlitz 61 im Fortsatz 60 ausgebildet sein, wobei dann die mit der Nut 12 zusammenwirkende Feder 13 als radial aussen am Trägerkörper 7 angeordneter Vorsprung 62 ausgebildet ist, der auch den Steg eines Elements 63 darstellen kann, der als durch die Nut hindurch geführter Betätigungsstift, -hebel oder -knauf zum Bewegen der betreffenden Funktionsteile zueinander ausgebildet ist.

Falls erwünscht, kann eine Begrenzung der relativen Drehbewegung des zweiten, drehbaren Funktionsteils vorgesehen sein, beispielsweise durch die Zusammenwirkung eines am Betätigungsaufsatz 18 angeordneten radialen Vorsprungs 52 mit einem am Befestigungsaufsatz 14 angeordneten Schlitz 53, in den ein entsprechend abgewinkeltes Ende 54 des Vorsprungs 52 eingreift, so dass die Enden des Schlitzes 53 als Anschläge für die Bewegung des Endes 54 des Vorsprungs 52 dienen.

Bei einem in Fig. 7 dargestellten Ausbildungsbeispiel sind es wiederum andere Elemente des Werkzeugs 1, die dem stillstehenden ersten Funktionsteil, dem drehbaren zweiten Funktionsteil und dem verschiebbaren dritten Funktionsteil zugeordnet sind.

Der erste, stillstehende Funktionsteil umfasst in zueinander fester Verbindung das Luftaustrittselement 2 mit dem Stecker 16 und den Trichter 17. Der Stecker 16 hat ein freies Ende 70, das zur Befestigung des Werkzeugs 1 am Gerät ausgebildet ist, wobei am Gerät eine (nicht dargestellte) zum Ende 70 des Steckers 16 passende Halterung vorgesehen ist. Beispielsweise kann das Werkzeug 1 bzw. das Ende 70 des Steckers 16, wie in Fig. 7 angedeutet, am Gerät mit einem Bajonettverschluss befestigbar sein.

Der zweite, drehbare Funktionsteil umfasst in zueinander fester Verbindung den Betätigungsaufsatz 18 mit dem mit der Nut 12 versehenen Zylinder 19.

Der dritte, verschiebbare Funktionsteil umfasst in zueinander fester Verbindung den Trägerkörper 7 mit der Feder bzw. dem Vorsprung 13 und die Haarerfassungselemente 5.

Bei diesem in Fig. 7 dargestellten Ausbildungsbeispiel des Werkzeugs 1 ist der in diesem Zusammenhang definierte zweite, drehbare Funktionsteil (Betätigungsaufsatz 18 mit Zylinder 19) in axialer Richtung zwischen zwei Elementen des ersten, stillstehenden Funktionsteils (Luftaustrittselement 2 mit Stecker 16 sowie Trichter 17), nämlich zwischen dem Luftaustrittselement 2 und dem Trichter 17 festgehalten.

Schliesslich ist, weiterhin bei diesem in Fig. 7 dargestellten Ausbildungsbeispiel des Werkzeugs 1, der dritte, verschiebbare Funktionsteil (Trägerkörper 7 mit Feder bzw. Vorsprung 13 sowie Haarerfassungselemente 5) am axialen Zylinder 19 in axialer Richtung geführt, und er wird von den durch die Durchtrittsöffnungen 10 des Luftaustrittselements 2 gehenden Haarerfassungselemente 5 am Drehen gehindert.

Bei einem in Fig. 8 dargestellten Ausbildungsbeispiel sind es noch andere Elemente des Werkzeugs 1, die dem stillstehenden ersten Funktionsteil, dem drehbaren zweiten Funktionsteil und dem verschiebbaren dritten Funktionsteil zugeordnet sind.

Der erste, stillstehende Funktionsteil umfasst in zueinander fester Verbindung den Trichter 17 und den Zylinder 19 mit der Nut 12. Der Trichter 17 ist zur Befestigung des Werkzeugs 1 am Gerät ausgebildet, beispielsweise ist er auf den auf geeignete Weise ausgebildeten Rand des Geräts aufsteckbar. Dabei ist der Trichter 17 vorzugsweise drehfest am Gerät angebracht, beispielsweise mit Hilfe einer am Trichter 17 vorgesehenen Ausnehmung 81, die (analog wie bei der Ausnehmung 51) mit einem (nicht dargestellten) Vorsprung zusammenwirkt, der am Rand des Geräts vorgesehen ist, um den Trichter 17 drehfest mit dem Gerät zu verbinden.

Der zweite, drehbare Funktionsteil umfasst zwei Baugruppen, nämlich einerseits in zueinander fester Verbindung das Luftaustrittselement 2 mit dem Stecker 16, andererseits in zueinander fester Verbindung den Trägerkörper 7 mit der Feder bzw. dem Vorsprung 13 und die Haarerfassungselemente 5. Diese beiden Baugruppen sind zueinander im wesentlichen drehfest, jedoch nicht miteinander in axialer Richtung starr verbunden, was noch im nachstehenden erläutert wird. Der Stecker 16 hat ein freies Ende 80, das zur axial feststehenden aber drehbaren Befestigung des Luftaustrittselements 2 am Gerät ausgebildet ist, wobei am Gerät eine (nicht dargestellte) zum Ende 80 des Steckers 16 passende Halterung vorgesehen ist. Beispielsweise kann das Ende 80 des Steckers 16, wie in Fig. 8 angedeutet, am Gerät mit einer drehbaren Schnappverbindung befestigt sein.

Der dritte, verschiebbare Funktionsteil umfasst in zueinander fester Verbindung den Trägerkörper 7 mit der Feder bzw. dem Vorsprung 13 und die Haarerfassungselemente 5. Dieser dritte, verschiebbare Funktionsteil bildet also die eine der vorgenannten Baugruppen, nämlich eine axial verschiebbare Baugruppe (Trägerkörper 7 mit Feder bzw. Vorsprung 13 und Haarerfassungselemente 5), während die andere Baugruppe (Luftaustrittselement 2 mit Stecker 16) axial nicht verschiebbar ist.

Bei diesem in Fig. 8 dargestellten Ausbildungsbeispiel des Werkzeugs 1 sind die beiden Baugruppen des in diesem Zusammenhang definierte zweiten, drehbaren Funktionsteils (Luftaustrittselement 2 mit Stecker 16 einerseits, Trägerkörper 7 mit Feder bzw. Vorsprung 13 und Haarerfassungselemente 5 andererseits) in axialer Richtung durch die Zusammenwirkung des Steckers 16 und der dazu passenden Halterung am Gerät festgehalten. Der verschiebbare Funktionsteil bzw. die axial verschiebbare Baugruppe (Trägerkörper 7 mit Feder bzw. Vorsprung 13 und Haarerfassungselemente 5) wird am axialen Zylinder 19 in axialer Richtung geführt und von den durch die Durchtrittsöffnungen 10 des Luftaustrittselements 2 gehenden Haarerfassungselemente 5 in Drehung mitgenommen, was im vorstehenden als "zueinander im wesentlichen drehfeste Baugruppen" bezeichnet wurde.

Auch bei diesem in Fig. 8 dargestellten Ausbildungsbeispiel kann, wie bereits in der schematischen Darstellung der Fig. 6 ersichtlich, der Zylinder 19 als integraler zylindrischer Fortsatz 60 des Trichters 17 und die Nut 12 als Schlitz 61 im Fortsatz 60 ausgebildet sein, wobei dann die mit der Nut 12 zusammenwirkende Feder 13 als radial aussen am Trägerkörper 7 angeordneter Vorsprung 62 ausgebildet ist, der auch den Steg eines Elements 63 darstellen kann, der als durch die Nut hindurch geführter Betätigungsstift, -hebel oder -knauf zum Bewegen der betreffenden Funktionsteile zueinander ausgebildet ist.

Um zwischen dem stillstehenden und dem drehbaren Funktionsteil nur eine einzige relative Drehrichtung zuzulassen, besteht eine entsprechende Einweg-Drehhemmung beispielsweise, wie es beispielsweise in Fig. 2 dargestellt ist, aus einer am drehbaren Betätigungsaufsatz 18 angeordneten kreisförmigen Klinkenspur 20, die mit am stillstehenden Trichter 17 angeordneten Klinken 21 zusammenwirkt.

Die beispielsweise in Fig. 2 dargestellte Nut 12 erzeugt bei einer vollen Umdrehung des Zylinders genau eine vollständige Hin- und Herbewegung der Feder 13. Die entsprechende Spur der Nut 12 verläuft in einer ebenen Abwicklung der Mantelfäche des Zylinders 19 im wesentlichen dreieckig. Es versteht sich, dass mit einem anderen, gegebenenfalls mehrfachen Verlauf der Nut 12 ein anderer Lauf der Feder 13 mit gegebenenfalls mehreren Perioden über eine ganze Drehung des Zylinders 19 erhalten werden kann.

Falls erwünscht, kann das Werkzeug 1 am Gerät beispielsweise mit Hilfe eines am Befestigungsaufsatz 14 vorgesehenen Bajonettverschlusses 22 (vgl. u.a. Fig. 2 und 3) verriegelt werden.

Bei einem in Fig. 9 dargestellten Ausbildungsbeispiel sind es noch andere Elemente des Werkzeugs 1, die dem stillstehenden ersten Funktionsteil, dem drehbaren zweiten Funktionsteil und dem verschiebbaren dritten Funktionsteil zugeordnet sind.

Der erste, stillstehende Funktionsteil umfasst in zueinander fester Verbindung das Luftaustrittselement 2 mit dem Stecker 16 und den Trichter 17. Der Stecker 16 hat ein freies Ende 90, das zur drehfesten Befestigung des Luftaustrittselements 2 am Gerät ausgebildet ist, wobei am Gerät eine (nicht dargestellte) zum Ende 90 des Steckers 16 passende Halterung vorgesehen ist. Beispielsweise kann das Ende 90 des Steckers 16, wie in Fig. 9 angedeutet, am Gerät mit einer verriegelbaren Bajonettverbindung befestigt sein. Bezüglich des Trichters 17 ist dessen drehfeste Befestigung am Luftaustrittselement 2 nicht kritisch, der Trichter 17 kann am Luftaustrittselement 2 beispielsweise mit einer einfacheren Schnappverbindung befestigt sein.

Der zweite, drehbare Funktionsteil umfasst in zueinander fester Verbindung den Betätigungsaufsatz 18 mit dem mit der Nut 12 versehenen Zylinder 19.

Der dritte, verschiebbare Funktionsteil umfasst in zueinander fester Verbindung den Trägerkörper 7 mit der Feder bzw. dem Vorsprung 13 und die Haarerfassungselemente 5.

Bei diesem in Fig. 9 dargestellten Ausbildungsbeispiel des Werkzeugs 1 ist der in diesem Zusammenhang definierte zweite, drehbare Funktionsteil (Betätigungsaufsatz 18 mit Zylinder 19) in axialer Richtung zwischen dem stillstehenden Trichter 17 und einem auf geeignete Weise ausgebildeten, (nicht dargestellten) stillstehenden Rand des Geräts festgehalten. Dieser Rand des Geräts spielt somit die Rolle eines zusätzlichen Elements des ersten, stillstehenden Funktionsteils, und in diesem Sinne ist der zweite, drehbare Funktionsteil analog wie bei den anderen Ausbildungsbeispielen zwischen zwei Elementen des ersten, stillstehenden Funktionsteils, hier eben zwischen je einem Element des stillstehenden Funktionsteils (Luftaustrittselement 2 mit Stecker 16 sowie Trichter 17) und des stillstehenden Geräts, festgehalten.

Schliesslich ist, weiterhin bei diesem in Fig. 9 dargestellten Ausbildungsbeispiel des Werkzeugs 1, der dritte, verschiebbare Funktionsteil (Trägerkörper 7 mit Feder bzw. Vorsprung 13 sowie Haarerfassungselemente 5) am axialen Zylinder 19 in axialer Richtung geführt, und er wird von den durch die Durchtrittsöffnungen 10 des Luftaustrittselements 2 gehenden Haarerfassungselemente 5 am Drehen gehindert.

Im vorstehenden wurde, im Zusammenhang mit Fig. 1-3, ein Ausbildungsbeispiel des Werkzeugs 1 beschrieben, das in Fig. 3 im Längsschnitt mit voll ausgefahrenen Haarerfassungselementen dargestellt ist. Zur Vervollständigung der Beschreibung wird noch in Fig. 10 das gleiche Ausbildungsbeispiel wiederum im Längsschnitt, jedoch mit etwa halb eingefahrenen Haarerfassungselementen, und in Fig. 11 noch einmal das gleiche Ausbildungsbeispiel wiederum im Längsschnitt, jedoch mit ganz eingefahrenen Haarerfassungselementen dargestellt.

In Fig. 12 wird ein weiteres Ausbildungsbeispiel des Luftaustrittselements 12 des Werkzeugs 1 in Draufsicht dargestellt. Bei diesem Ausbildungsbeispiel sind einerseits Durchtrittsöffnungen 10 dargestellt, bei denen analog zu Fig. 4 jeweils nur ein Haarerfassungselement 5 die Frontpartie 3 des Luftaustrittselements 2 in der Durchtrittsöffnung 10 mit Spiel durchquert. Andererseits sind in Fig. 12 auch Durchtrittsöffnungen 120a bzw. 120b dargestellt, bei denen im Unterschied zu Fig. 4 jeweils zwei Haarerfassungselemente 125a und 125b bzw. 125c und 125d die Frontpartie 3 des Luftaustrittselements 1 in der Durchtrittsöffnung 120a bzw. 120b mit Spiel durchqueren - es könnten aber auch mehr als zwei Haarerfassungselemente in einer Durchtrittsöffnung des Luftaustrittselements vorgesehen sein. Dies ergibt flexiblere Gestaltungsmöglichkeiten für die Konstruktion des Werkzeugs 1.

In Fig. 14 wird ein noch weiteres Ausbildungsbeispiel des Werkzeugs 1 im Längsschnitt dargestellt. Hier dient als Antrieb des Trägerkörpers 7 ein Mechanismus mit einer Zahnstange 140 und einem Ritzel 141, deren jeweilige Verzahnungen miteinander im Eingriff stehen. Die Zahnstange 140 erstreckt sich parallel zur Längsachse A des Werkzeugs 1 und ist mit dem Trägerkörper 7 fest verbunden, so dass die Bewegung der Zahnstange 140 parallel zur Längsachse A des Werkzeugs 1 erfolgt. Das Ritzel 141 hat eine der Längsachse A orthogonale Ritzelachse 142 sowie eine mit Ritzel 141 fest verbundene Welle 143, die sich orthogonal zur Achse A bis ausserhalb des Werkzeugs 1 erstreckt und einer Bedienungsperson erlaubt, das Ritzel 141 zu drehen und somit die Zahnstange 140 und damit auch den Trägerkörper 7 parallel zur Längsachse A zu verschieben.

In Fig. 15 wird ein noch weiteres Ausbildungsbeispiel des Werkzeugs 1 im Längsschnitt dargestellt. Hier dient als Antrieb des Trägerkörpers 7 ein Mechanismus mit einer Zahnstange 150 und einer Schnecke 151, deren jeweilige Verzahnungen miteinander im Eingriff stehen. Die Zahnstange 150 erstreckt sich parallel zur Längsachse A des Werkzeugs 1 und ist mit dem Trägerkörper 7 fest verbunden, so dass die Bewegung der Zahnstange 150 parallel zur Längsachse A des Werkzeugs 1 erfolgt. Die Schnecke 151 ist mit ihrer Schneckenachse 152 koaxial zur Längsachse A des Werkzeugs 1, und sie ist mit dem Betätigungsaufsatz 18 fest verbunden. Dies erlaubt einer Bedienungsperson, durch Drehung des Betätigungsaufsatzes 18 die Schnecke 151 zu drehen und somit die Zahnstange 150 und damit auch den Trägerkörper 7 parallel zur Längsachse A zu verschieben. In einer Variante könnte die Schneckenachse 152 auch nur parallel zur Längsachse A des Werkzeugs 1 liegen, ohne damit koaxial zu sein.

Es sei noch darauf hingewiesen, dass eine dem erfindungsgemässen Werkzeug 1 äquivalente Ausbildung darin zu sehen ist, die Funktion des Luftaustrittselements 2 auf andere Elemente des Werkzeugs zu übertragen und das Luftaustrittselement 2 scheinbar auszulassen, in Wirklichkeit aber durch Äquivalentes zu ersetzen. Beispielsweise kann die Funktion des Luftdurchtritts dadurch gewährleistet sein, dass der Trägerkörper 7 auf seiner die Haarerfassungselemente 5 tragenden Frontpartie 3 von keinem physisch vorhandenen Luftaustrittselement überdeckt wird. Die flächige Frontpartie des Luftaustrittselements wird dann vom Rand des Trichters dargestellt, der selbst sowohl eine Luftaustrittsöffnung wie auch eine Durchtrittsöffnung definiert und bildet, die von der Gesamtzahl der Haarerfassungselemente durchquert wird. Selbstverständlich ist dann zur Gewährleistung des Zusammenwirkens des Luftaustrittselements mit dem Trägerkörper (d.h. zur Ausübung der Funktion der Mitnahme in Drehung bzw. der Verhinderung der Drehung) eine entsprechende Zusammenwirkung zwischen dem Trägerkörper und einem anderen Teil (Befestigungsaufsatz, Trichter, Betätigungsaufsatz) vorzusehen, beispielsweise mittels einer am Trichter parallel zur Achse vorgesehenen Nut und eines am Trägerkörper vorgesehenen, in die Nut greifenden Vorsprungs. Weitere äquivalente Lösungen dieser Art sind ohne erfinderisches Dazutun denkbar.

### Liste der Bezugszeichen

Längsachse A des Werkzeugs 1
Werkzeug 1
Luftaustrittselement 2
Frontpartie 3 des Luftaustrittselements 2
Luftaustrittsöffnung 4
Haarerfassungselement 5
Längsrichtung 6 der Haarerfassungselemente 5
Trägerkörper 7
Steg 8 der Frontpartie 9
Frontpartie 9 des Trägerkörpers 7
Durchtrittsöffnung 10
freies Ende 11 der Haarerfassungselemente 5
Nut 12
Feder 13
Befestigungsaufsatz 14
Aufnahme 15
Stecker 16
Trichter 17
Betätigungsaufsatz 18
Zylinder 19 mit der Nut 12
Klinkenspur 20
Klinken 21
Bajonettverschluss 22
Rastabschnitt 23 der Nut 12
Vorsprung 50
Ausnehmung 51
Vorsprung 52
Schlitz 53
Ende 54 des Vorsprungs 52
Fortsatz 60
Schlitz 61
Vorsprung 62
T-förmiges Element 63
Ende 70 des Steckers 16
Ende 80 des Steckers 16
Ausnehmung 81 am Trichter 17
Ende 90 des Steckers 16
Durchtrittsöffnung 120a
Durchtrittsöffnung 120b
Haarerfassungselement 125a
Haarerfassungselement 125b
Haarerfassungselement 125c
Haarerfassungselement 125d
Zahnstange 140
Ritzel 141
Ritzelachse 142
Welle 143 des Ritzels 141
Zahnstange 150
Schnecke 151
Schneckenachse 152

## Patentansprüche

1. Werkzeug zur Haarformung und/oder Haartrocknung, das auf ein für den Handgebrauch bestimmtes luftdurchströmtes Gerät, insbesondere auf einen Handhaartrockner, aufsetzbar ist, mit
- einem Luftaustrittselement mit einer flächigen Frontpartie und mindestens einer Luftaustrittsöffnung, und
- einer Mehrzahl von Haarerfassungselementen, die im wesentlichen stabförmig ausgebildet, mit einander und einer Längsachse des Werkzeugs parallelen Längsrichtungen auf der Frontpartie des Luftaustrittselements verteilt und davon abstehend ausgerichtet sind,
wobei
- das Werkzeug (1) einen Trägerkörper (7) für die Haarerfassungselemente (5) umfasst,
- die Haarerfassungselemente (5) an einer flächigen Frontpartie (9) des Trägerkörpers (7) abgestützt und davon abstehend ausgerichtet sind, und
- die Frontpartie (3) des Luftaustrittselements (2) mit Durchtrittsöffnungen (10) für die Haarerfassungselemente (5) versehen ist, wobei jeweils mindestens ein Haarerfassungselement (5) in einer Durchtrittsöffnung (10) die Frontpartie (3) des Luftaustrittselements (2) mit Spiel durchquert,
**gekennzeichnet durch**
- eine Ausbildung, bei welcher die jeweiligen Frontpartien (3,9) des Luftaustrittselements (2) und des Trägerkörpers (7) von der Benutzerperson relativ zueinander in Richtung der Längsachse (A) des Werkzeugs (1) verschiebbar sind, und
- einen Mechanismus mit zwei beweglichen Funktionsteilen zur Umsetzung einer Drehbewegung des einen Funktionsteils in eine axiale Verschiebung des anderen Funktionsteils parallel zur Längsachse (A), wobei von den beiden beweglichen Funktionsteilen
- der eine entweder nur zusammen mit dem Luftaustrittselement (2) oder nur zusammen mit dem Trägerkörper (7) in Richtung der Längsachse (A) verschiebbar ist, und
- der andere nur drehbar ist.

2. Werkzeug nach Anspruch 1, gekennzeichnet durch einen Mechanismus mit Ritzel (141) und Zahnstange (140) zur Umsetzung einer Drehbewegung des Ritzels (141) um eine der Längsachse (A) orthogonale Ritzelachse (142) in eine Verschiebung der Zahnstange (140) parallel zur Längsachse (A).

3. Werkzeug nach Anspruch 1, gekennzeichnet durch einen Mechanismus mit Schnecke (151) und Zahnstange (150) zur Umsetzung einer Drehbewegung der Schnecke (151) um eine der Längsachse (A) parallele Schneckenachse (152) in eine Verschiebung der Zahnstange parallel zur Längsachse (A).

4. Werkzeug nach Anspruch 1, gekennzeichnet durch einen Mechanismus mit Nut (12) und Feder (13) zur Umsetzung einer Drehbewegung des einen der Funktionsteile um die Längsachse (A) in eine axiale Verschiebung des anderen Funktionsteils parallel zur Längsachse (A), wobei die Nut (12) als Ausnehmung in einem der Funktionsteile und die Feder (13) als Vorsprung am anderen Funktionsteil ausgebildet ist.

5. Werkzeug nach Anspruch 4, dadurch gekennzeichnet, dass die Nut (12) in bezug auf die Längsachse (A) eine variable Steigung aufweist, die im Bereich mindestens eines Rastabschnittes (23) der Nut (12) geringer ist als ausserhalb dieses Bereiches.

6. Werkzeug nach Anspruch 1, dadurch gekennzeichnet, dass
- ein stillstehender Funktionsteil des Werkzeugs (1) in zueinander fester Verbindung einen ringförmigen Befestigungsaufsatz (14) zur Befestigung des Werkzeugs (1) am Gerät, eine an diesem Befestigungsaufsatz (14) angeordnete, axiale, im wesentlichen zylindrische Aufnahme (15) für einen am Luftaustrittselement (2) axial angeordneten, im wesentlichen zylindrischen Stecker (16), das Luftaustrittselement (2) mit dem erwähnten Stecker (16), und einen am Luftaustrittselement (2) festgehaltenen Trichter (17) umfasst,
- der drehbare Funktionsteil des Werkzeugs (1) in zueinander fester Verbindung einen axialen ringförmigen Betätigungsaufsatz (18) mit einem an diesem Betätigungsaufsatz (18) angeordneten axialen, mit der Nut (12) versehenen Zylinder (19) umfasst, und
- der verschiebbare Funktionsteil des Werkzeugs (1) in zueinander fester Verbindung den Trägerkörper (7), an dem eine mit der Nut (12) zusammenwirkende Feder (13) angeordnet ist, und die am Trägerkörper (7) abgestützten Haarerfassungselemente (5) umfasst, wobei
- der drehbare Funktionsteil in axialer Richtung zwischen zwei Elementen des stillstehenden Funktionsteils festgehalten und
- der verschiebbare Funktionsteil am axialen Zylinder (19) in axialer Richtung geführt und von den durch die Durchtrittsöffnungen (10) des Luftaustrittselements (2) gehenden Haarerfassungselemente (5) am Drehen gehindert wird.

7. Werkzeug nach Anspruch 6, dadurch gekennzeichnet, dass die Aufnahme (15) für den am Luftaustrittselement (2) angeordneten Stecker (16) am Gerät selbst vorgesehen ist.

8. Werkzeug nach Anspruch 6, dadurch gekennzeichnet, dass der Trichter (17) auf einem entsprechend ausgebildeten Rand des Geräts aufgesteckt und daran festgehalten wird.

9. Werkzeug nach Anspruch 1, dadurch gekennzeichnet, dass
- ein stillstehender Funktionsteil in zueinander fester Verbindung einen ringförmigen Befestigungsaufsatz (14) zur Befestigung des Werkzeugs (1) am Gerät, eine an diesem Befestigungsaufsatz (14) angeordnete, axiale, im wesentlichen zylindrische Aufnahme (15) für einen am Luftaustrittselement (2) axial angeordneten, im wesentlichen zylindrischen Stecker (16), und das Luftaustrittselement (2) mit dem erwähnten Stecker (16) umfasst,
- der drehbare Funktionsteil in zueinander fester Verbindung einen axialen ringförmigen Betätigungsaufsatz (18) mit einem an diesem Betätigungsaufsatz (18) angeordneten, axialen, mit der Nut (12) versehenen Zylinder (19) sowie einen am Betätigungsaufsatz (18) festgehaltenen Trichter (17) umfasst, und
- der verschiebbare Funktionsteil in zueinander fester Verbindung den Trägerkörper (7), an dem eine mit der Nut (12) zusammenwirkende Feder (13) angeordnet ist, und die am Trägerkörper (7) abgestützten Haarerfassungselemente (5) umfasst, wobei
- der drehbare Funktionsteil in axialer Richtung zwischen zwei Elementen des stillstehenden Funktionsteils festgehalten und
- der verschiebbare Funktionsteil am axialen Zylinder (19) in axialer Richtung geführt und von den durch die Durchtrittsöffnungen (10) des Luftaustrittselements (2) gehenden Haarerfassungselemente (5) am Drehen gehindert wird.

10. Werkzeug nach Anspruch 9, dadurch gekennzeichnet, dass beim drehbaren Funktionsteil der Betätigungsaufsatz (18) und der daran festgehaltene Trichter (17) sowie der axiale Zylinder (19) als ein einzelnes Element ausgebildet sind.

11. Werkzeug nach Anspruch 9, dadurch gekennzeichnet, dass die Aufnahme (15) für den am Luftaustrittselement (2) angeordneten Stecker (16) am Gerät selbst vorgesehen ist.

12. Werkzeug nach Anspruch 11, dadurch gekennzeichnet, dass der axiale Zylinder (19) als integraler zylindrischer Fortsatz (60) des Trichters (17) und die Nut (12) als Schlitz (61) im zylindrischen Fortsatz (60) ausgebildet ist, wobei die mit der Nut (12) zusammenwirkende Feder (62) radial aussen am Trägerkörper (7) angeordnet ist.

13. Werkzeug nach Anspruch 1, dadurch gekennzeichnet, dass
- ein stillstehender Funktionsteil in zueinander fester Verbindung das Luftaustrittselement (2) mit einem axial daran angeordneten, im wesentlichen zylindrischen Stecker (16), dessen Ende (70) zur Befestigung des Werkzeugs (1) am Gerät ausgebildet ist, und einen am Luftaustrittselement (2) festgehaltenen Trichter (17) umfasst, während am Gerät eine zum Ende (70) des Steckers (16) passende Halterung vorgesehen ist,
- der drehbare Funktionsteil in zueinander fester Verbindung einen axialen ringförmigen Betätigungsaufsatz (18) mit einem an diesem Betätigungsaufsatz (18) angeordneten axialen, mit der Nut (12) versehenen Zylinder (19) umfasst, und
- der verschiebbare Funktionsteil in zueinander fester Verbindung den Trägerkörper (7), an dem eine mit der Nut (12) zusammenwirkende Feder (13) angeordnet ist, und die am Trägerkörper (7) abgestützten Haarerfassungselemente (5) umfasst, wobei
- der drehbare Funktionsteil in axialer Richtung zwischen je einem Element des stillstehenden Funktionsteils und des stillstehenden Geräts festgehalten und
- der verschiebbare Funktionsteil am axialen Zylinder (19) in axialer Richtung geführt und von den durch die Durchtrittsöffnungen (10) des Luftaustrittselements (2) gehenden Haarerfassungselemente (5) am Drehen gehindert wird.

14. Werkzeug nach Anspruch 1, dadurch gekennzeichnet, dass
- ein stillstehender Funktionsteil einen Trichter (17) umfasst, der zur Befestigung des Werkzeugs (1) am Gerät ausgebildet ist und an dem ein mit der Nut (12) versehener axialer Zylinder (19) fest angeordnet ist,
- der drehbare Funktionsteil einerseits das Luftaustrittselement (2) mit einem axial daran angeordneten, im wesentlichen zylindrischen Stecker (16), dessen Ende (80) zur axial feststehenden aber drehbaren Befestigung des, Luftaustrittselements (2) am Gerät ausgebildet ist, andererseits in zueinander fester Verbindung den Trägerkörper (7), an dem eine mit der Nut (12) zusammenwirkende Feder (13) angeordnet ist, und die am Trägerkörper (7) abgestützten Haarerfassungselemente (5) umfasst, während am Gerät eine zum Ende des Steckers (16) passende Halterung vorgesehen ist, und
- der verschiebbare Funktionsteil in zueinander fester Verbindung den Trägerkörper (7), an dem die mit der Nut (12) zusammenwirkende Feder (13) angeordnet ist, und die am Trägerkörper (7) abgestützten Haarerfassungselemente (5) umfasst, wobei
- der drehbare Funktionsteil in axialer Richtung durch die Zusammenwirkung des Steckers (16) und der Halterung festgehalten,
- der verschiebbare Funktionsteil am axialen Zylinder (19) in axialer Richtung geführt und
- der verschiebbare Funktionsteil von den durch die Durchtrittsöffnungen (10) des Luftaustrittselements (2) gehenden Haarerfassungselemente (5) in Drehung mitgenommen wird.

15. Werkzeug nach Anspruch 14, dadurch gekennzeichnet, dass der axiale Zylinder (19) als integraler zylindrischer Fortsatz (60) des Trichters (17) und die Nut (12) als Schlitz (61) im zylindrischen Fortsatz (60) ausgebildet ist, wobei die mit der Nut (12) zusammenwirkende Feder (62) radial aussen am Trägerkörper (7) angeordnet ist.

16. Werkzeug nach Anspruch 15, dadurch gekennzeichnet, dass die mit der Nut (12) zusammenwirkende Feder (13) als durch die Nut (12) hindurch geführter Betätigungsstift, -hebel oder -knauf ausgebildet ist.

17. Werkzeug nach Anspruch 1, dadurch gekennzeichnet, dass zwischen dem stillstehenden Funktionsteil und dem drehbaren Funktionsteil nur eine relative Drehrichtung zugelassen ist.

18. Werkzeug nach Anspruch 1, dadurch gekennzeichnet, dass die Nut (12) bei einer vollen Umdrehung des Zylinders (19) mindestens eine vollständige Hin- und Herbewegung der Feder (13) hervorruft.

## Claims

1. An implement for styling and/or drying hair to be mounted onto a handheld air through-flow appliance, more particularly a hair dryer, having
- an air discharge element having an extended area front portion and at least one air discharge opening, and
- a plurality of hair pick-up elements substantially embodied as rods, distributed over the front portion of the air discharge element with their longitudinal directions parallel to each other and to a longitudinal axis of the implement, and directed away from the air discharge element,
whereby
- the implement (1) is comprised of a support body (7) for the hair pick-up elements (5),
- the hair pick-up elements (5) are supported at an extended area front portion (9) of the support body (7), projecting away from the latter, and
- the front portion (3) of the air discharge element (2) is provided with passage openings (10) for the hair pick-up elements (5), whereby at each passage opening (10) at least one hair pick-up element (5) passes with play through the front portion (3) of the air discharge element (2),
**characterized by**
- an embodiment in which the respective front portions (3,9) of the air discharge element (2) and the support body (7) can be displaced by the user relative to each other in direction of the axis (A) of the implement (1), and
- a mechanism comprising two mobile functional portions for converting a rotation of one functional portion to an axial translation of the other functional portion parallel to the longitudinal axis (A), whereby
- one of the two mobile functional portions can only be displaced in direction of the axis (A) either together with the air discharge element (2) or the support body (7), and
- the other one can only be rotated.

2. An implement according to claim 1, characterized by a pinion (141) and rack (140) mechanism for converting a rotation of the pinion (141) about a pinion axis (142) oriented at right angles to the longitudinal axis (A) into a translation of the rack (140) parallel to the longitudinal axis (A).

3. An implement according to claim 1, characterized by a worm (151) and rack (150) mechanism for converting a rotation of the worm (151) about a worm axis parallel to the longitudinal axis (A) into a translation of the rack (140) parallel to the longitudinal axis (A).

4. An implement according to claim 1, characterized by a keyway (12) and key (13) mechanism for converting a rotation of one of the functional portions about the longitudinal axis (A) into an axial translation of the other functional portion parallel to the longitudinal axis (A), whereby the keyway (12) is embodied as a recess provided in one of the functional portions and the key (13) is embodied as a projection arranged at the other functional portion.

5. An implement according to claim 4, characterized in that the keyway (12) has, relative to the longitudinal axis (A), a variable lead that in the region of at least one stop portion (23) of the keyway (12) is smaller than outside this region.

6. An implement according to claim 1, characterized in that
- a stationary functional portion of the implement (1) is comprised, in rigid connection with each other, of an annular fixation collar (14) for mounting the implement (1) onto the appliance, an substantially cylindrical axial receiving seat (15) arranged at this fixation collar (14) for receiving an substantially cylindrical pin (16) arranged axially at the air discharge element (2), the air discharge element (2) provided with the above said pin (16), and a funnel (17) affixed to the air discharge element (2),
- the rotatable functional portion of the implement (1) is comprised, in rigid connection with each other, of an axial annular actuation collar (18) and an axial cylinder (19) arranged at this actuation collar (18) and provided with the keyway (12), and
- the translatable functional portion of the implement (1) is comprised, in rigid connection with each other, of the support body (7) on which is arranged a key (13) that cooperates with the keyway (12), and the hair pick-up elements (5) supported at the support body (7), whereby
- the rotatable functional portion is held prevented from moving in axial direction between two elements of the stationary functional portion and
- the translatable functional portion is guided in axial direction along the axial cylinder (19) and prevented from turning by the hair pick-up elements (5) that pass through the air passage openings (10) of the air discharge element (2).

7. An implement according to claim 6, characterized in that the receiving seat (15) for the pin (16) arranged at the air discharge element (2) is provided at the appliance itself.

8. An implement according to claim 6, characterized in that the funnel (17) is mounted on a correspondingly embodied rim of the appliance and affixed to the latter.

9. An implement according to claim 1, characterized in that
- a stationary functional portion is comprised, in rigid connection with each other, of an annular fixation collar (14) for mounting the implement (1) onto the appliance, an substantially cylindrical axial receiving seat (15) arranged at this fixation collar (14) for receiving an substantially cylindrical pin (16) arranged axially at the air discharge element (2), and the air discharge element (2) provided with the above said pin (16),
- the rotatable functional portion is comprised, in rigid connection with each other, of an axial annular actuation collar (18) and an axial cylinder (19) arranged at this actuation collar (18) and provided with the keyway (12), as well as a funnel (17) affixed to the actuation collar (18) ,
- the translatable functional portion is comprised, in rigid connection with each other, of the support body (7) on which is arranged a key (13) that cooperates with the keyway (12), and the hair pick-up elements (5) supported at the support body (7), whereby
- the rotatable functional portion is held prevented from moving in axial direction between two elements of the stationary functional portion and
- the translatable functional portion is guided in axial direction along the axial cylinder (19) and prevented from turning by the hair pick-up elements (5) that pass through the air passage openings (10) of the air discharge element (2).

10. An implement according to claim 9, characterized in that the actuation collar (18) and the funnel (17) affixed thereto as well as the axial cylinder (19) are embodied within the rotatable functional portion as one single element.

11. An implement according to claim 9, characterized in that the receiving seat (15) for the pin (16) arranged at the air discharge element (2) is provided on the appliance itself.

12. An implement according to claim 11, characterized in that the axial cylinder (19) is embodied as a cylindrical extension piece (60) of the funnel (17) integral therewith and the keyway (12) is embodied as a slot (61) provided in the cylindrical extension piece (60), whereby the key (62) that cooperates with the keyway (12) is arranged at the support body (7) radially outside thereof.

13. An implement according to claim 1, characterized in that
- a stationary functional portion is comprised, in rigid connection with each other, of the air discharge element (2) provided with an substantially cylindrical pin (16) arranged axially thereon and an end portion (70) of which is embodied for mounting the implement (1) onto the appliance, and a funnel (17) affixed to the air discharge element (2), a fixation that fits to the end portion (70) of the pin (16) being provided on the appliance,
- the rotatable functional portion is comprised, in rigid connection with each other, of an axial annular actuation collar (18) and an axial cylinder (19) arranged at this actuation collar (18) and provided with the keyway (12), and
- the translatable functional portion is comprised, in rigid connection with each other, of the support body (7) having arranged thereon a key (13) that cooperates with the keyway (12), and the hair pick-up elements (5) supported at the support body (7), whereby
- the rotatable functional portion is held prevented from moving in axial direction between an element each of the stationary functional portion and the stationary appliance, respectively, and
- the translatable functional portion is guided in axial direction along the axial cylinder (19) and prevented from turning by the hair pick-up elements (5) that pass through the air passage openings (10) of the air discharge element (2).

14. An implement according to claim 1, characterized in that
- a stationary functional portion is comprised of a funnel (17) embodied for mounting the implement (1) onto the appliance and having an axial cylinder (19) provided with the keyway (12) affixed thereto,
- the rotatable functional portion is comprised, on the one hand, of the air discharge element (2) provided with an substantially cylindrical pin (16) arranged axially thereon and an end portion (80) of which is embodied for fixation, rotatable but prevented from moving in axial direction, of the air discharge element (2) onto the appliance, on the other hand, in rigid connection with each other, of the support body (7) having arranged thereon a key (13) that cooperates with the keyway (12), and the hair pick-up elements (5) supported at the support body (7), a fixation that fits to the end portion (80) of the pin (16) being provided on the appliance, and
- the translatable functional portion is comprised, in rigid connection with each other, of the support body (7) having arranged thereon a key (13) that cooperates with the keyway (12), and the hair pick-up elements (5) supported at the support body (7), whereby
- the rotatable functional portion is held prevented from moving in axial direction by the cooperation of the pin (16) and the fixation,
- the translatable functional portion is guided in axial direction along the axial cylinder (19) and
- the rotatable functional portion is driven in rotation by the hair pick-up elements (5) that pass through the air passage openings (10) of the air discharge element (2).

15. An implement according to claim 14, characterized in that the axial cylinder (19) is embodied as a cylindrical extension piece (60) of the funnel (17) integral therewith and the keyway (12) is embodied as a slot (61) provided in the cylindrical extension piece (60), whereby the key (62) that cooperates with the keyway (12) is arranged at the support body (7) radially outside thereof.

16. An implement according to claim 15, characterized in that the key (13) that cooperates with the keyway (12) is embodied as a control pin, lever or knob handle passing through the keyway (12).

17. An implement according to claim 1, characterized in that only one single relative direction of rotation is allowed between the stationary functional portion and the rotatable functional portion.

18. An implement according to claim 1, characterized in that in the course of one whole turn of the cylinder (19) the keyway (12) produces at least one full reciprocation motion of the key (13).

## Revendications

1. Outil pour le modelage et/ou le séchage des cheveux susceptible d'être monté sur un appareil à main traversé par l'air, en particulier un sèche-cheveux, avec
- un élément de sortie d'air comportant une partie frontale de grande surface et au moins une ouverture de sortie d'air, et
- une pluralité d'éléments de saisie des cheveux essentiellement réalisés sous forme de tiges, répartis sur la partie frontale de l'élément de sortie d'air avec leurs directions longitudinales parallèles entre elles et à un axe longitudinal de l'outil, et qui s'écartent de l'élément de sortie d'air,
étant entendu que
- l'outil (1) comporte un corps support (7) pour les éléments de saisie des cheveux (5),
- les éléments de saisie des cheveux (5) sont supportés sur une partie frontale (9) de grande surface du corps support (7) et s'écartent de celui-ci, et
- la partie frontale (3) de l'élément de sortie d'air (2) est pourvue d'ouvertures de passage (10) pour les éléments de saisie des cheveux (5), étant entendu qu'en chaque ouverture de passage (10) au moins un élément de saisie des cheveux (5) traverse avec jeu la partie frontale (3) de l'élément de sortie d'air (2),
**caractérisé par**
- une forme de réalisation dans laquelle les parties frontales (3,9) respectives de l'élément de sortie d'air (2) et du corps support (7) peuvent être déplacées par l'utilisateur l'une par rapport à l'autre en direction de l'axe (A) de l'outil (1), et
- un mécanisme comportant deux parties fonctionnelles mobiles destinées à la transformation d'un mouvement de rotation de l'une des parties fonctionnelles en une translation axiale de l'autre partie fonctionnelle parallèlement à l'axe longitudinal (A), étant entendu que des deux parties fonctionnelles mobiles
- l'une ne peut être déplacée en direction de l'axe (A) qu'ensemble soit avec l'élément de sortie d'air (2) soit avec le corps support (7), et
- l'autre ne peut que tourner.

2. Outil selon la revendication 1, caractérisé par un mécanisme à pignon (141) et crémaillère (140) destiné à la transformation d'un mouvement de rotation du pignon (141) autour d'un axe de pignon (142) orthogonal à l'axe longitudinal (A) en une translation de la crémaillère (140) parallèlement à l'axe longitudinal (A).

3. Outil selon la revendication 1, caractérisé par un mécanisme à vis sans fin (151) et crémaillère (150) destiné à la transformation d'un mouvement de rotation de la vis sans fin (151) autour d'un axe de vis sans fin parallèle à l'axe longitudinal (A) en une translation de la crémaillère (140) parallèlement à l'axe longitudinal (A).

4. Outil selon la revendication 1, caractérisé par un mécanisme à rainure (12) et clavette (13) destiné à la transformation d'un mouvement de rotation de l'une des parties fonctionnelles autour de l'axe longitudinal (A) en une translation axiale de l'autre partie fonctionnelle parallèlement à l'axe longitudinal (A), étant entendu que la rainure (12) est réalisée comme une cavité pratiquée dans l'une des parties fonctionnelles et que la clavette (13) est réalisée comme une saillie disposée sur l'autre partie fonctionnelle.

5. Outil selon la revendication 4, caractérisé en ce que la rainure (12) présente relativement à l'axe longitudinal (A) un pas variable qui est plus petit dans la région d'au moins une portion d'arrêt (23) de la rainure (12) qu'en dehors de cette région.

6. Outil selon la revendication 1, caractérisé en ce que
- une partie fonctionnelle immobile de l'outil (1) comporte, rigidement liés les uns aux autres, une collerette annulaire de fixation (14) destinée à la fixation de l'outil (1) à l'appareil, un siège (15) axial essentiellement cylindrique disposé sur cette collerette de fixation (14) et destiné à recevoir une fiche (16) essentiellement cylindrique disposée axialement sur l'élément de sortie d'air (2), l'élément de sortie d'air (2) muni de la fiche (16) susmentionnée, et un entonnoir (17) maintenu fixe sur l'élément de sortie d'air (2),
- la partie fonctionnelle de l'outil (1) qui est mobile en rotation comporte, rigidement liés les uns aux autres, une collerette d'actionnement axiale annulaire (18) ainsi qu'un cylindre axial (19) disposé sur cette collerette d'actionnement (18) et pourvu de la rainure (12), et
- la partie fonctionnelle de l'outil (1) qui est mobile en translation comporte, rigidement liés les uns aux autres, le corps support (7) sur lequel est disposée une clavette (13) qui coopère avec la rainure (12), et les éléments de saisie des cheveux (5) supportés sur le corps support (7), étant entendu que
- la partie fonctionnelle qui est mobile en rotation est maintenue fixe en direction axiale entre deux éléments de la partie fonctionnelle immobile et
- la partie fonctionnelle qui est mobile en translation est guidée en direction axiale le long du cylindre axial (19) et empêchée de tourner par les éléments de saisie des cheveux (5) qui passent à travers les ouvertures de passage (10) de l'élément de sortie d'air (2).

7. Outil selon la revendication 6, caractérisé en ce que le siège (15) destiné à la fiche (16) disposée sur l'élément de sortie d'air (2) est prévu sur l'appareil lui-même.

8. Outil selon la revendication 6, caractérisé en ce que l'entonnoir (17) est planté sur une bordure de l'appareil présentant une forme de réalisation correspondante et y est maintenu fixe.

9. Outil selon la revendication 1, caractérisé en ce que
- une partie fonctionnelle immobile comporte, rigidement liés les uns aux autres, une collerette de fixation (14) annulaire destinée à la fixation de l'outil (1) à l'appareil, un siège (15) axial essentiellement cylindrique disposé sur cette collerette de fixation (14) et destiné à recevoir une fiche (16) essentiellement cylindrique disposée axialement sur l'élément de sortie d'air (2), et l'élément de sortie d'air (2) muni de la fiche (16) susmentionnée,
- la partie fonctionnelle qui est mobile en rotation comporte, rigidement liés les uns aux autres, une collerette d'actionnement (18) axiale annulaire ainsi qu'un cylindre axial (19) disposé sur cette collerette d'actionnement (18) et pourvu de la rainure (12), ainsi qu'un entonnoir (17) maintenu fixe sur la pièce d'actionnement (18), et
- la partie fonctionnelle qui est mobile en translation comporte, rigidement liés les uns aux autres, le corps support (7) sur lequel est disposée une clavette (13) qui coopère avec la rainure (12), et les éléments de saisie des cheveux (5) supportés sur le corps support (7), étant entendu que
- la partie fonctionnelle qui est mobile en rotation est maintenue fixe en direction axiale entre deux éléments de la partie fonctionnelle immobile et
- la partie fonctionnelle qui est mobile en translation est guidée en direction axiale le long du cylindre axial (19) et empêchée de tourner par les éléments de saisie des cheveux (5) qui passent à travers les ouvertures de passage (10) de l'élément de sortie d'air (2).

10. Outil selon la revendication 9, caractérisé en ce que la collerette d'actionnement (18) et l'entonnoir (17) qui y est maintenu fixe ainsi que le cylindre axial (19) sont réalisés dans la partie fonctionnelle qui est mobile en rotation sous forme d'un seul et unique élément.

11. Outil selon la revendication 9, caractérisé en ce que le siège (15) destiné à la fiche (16) disposée sur l'élément de sortie d'air (2) est prévu sur l'appareil lui-même.

12. Outil selon la revendication 11, caractérisé en ce que le cylindre axial (19) est réalisé sous forme de prolongement cylindrique (60) faisant partie intégrale de l'entonnoir (17) et que la rainure (12) est réalisée sous forme de fente (61) pratiquée dans le prolongement cylindrique (60), étant entendu que la clavette (62) qui coopère avec la rainure (12) est disposée sur le corps support (7) à l'extérieur de celui-ci en direction radiale.

13. Outil selon la revendication 1, caractérisé en ce que
- une partie fonctionnelle immobile comporte, rigidement liés les uns aux autres, l'élément de sortie d'air (2) muni d'une fiche (16) essentiellement cylindrique qui y est disposée axialement et dont une extrémité (70) est réalisée de façon à permettre la fixation de l'outil (1) à l'appareil, et un entonnoir (17) maintenu fixe sur l'élément de sortie d'air (2), tandis qu'une fixation appropriée à l'extrémité (70) de la fiche (16) est prévue sur l'appareil,
- la partie fonctionnelle qui est mobile en rotation comporte, rigidement liés les uns aux autres, une collerette d'actionnement (18) axiale annulaire ainsi qu'un cylindre axial (19) disposé sur cette collerette d'actionnement (18) et pourvu de la rainure (12), et
- la partie fonctionnelle qui est mobile en translation comporte, rigidement liés les uns aux autres, le corps support (7) sur lequel est disposée une clavette (13) qui coopère avec la rainure (12), et les éléments de saisie des cheveux (S) supportés sur le corps support (7), étant entendu que
- la partie fonctionnelle qui est mobile en rotation est maintenue fixe en direction axiale entre un élément respectif de la partie fonctionnelle immobile et de l'appareil immobile, et
- la partie fonctionnelle qui est mobile en translation est guidée en direction axiale le long du cylindre axial (19) et empêchée de tourner par les éléments de saisie des cheveux (5) qui passent à travers les ouvertures de passage (10) de l'élément de sortie d'air (2).

14. Outil selon la revendication 1, caractérisé en ce que
- une partie fonctionnelle immobile comporte un entonnoir (17) présentant une forme de réalisation destinée à la fixation de l'outil (1) à l'appareil et sur lequel est disposé de façon fixe un cylindre axial (19) pourvu de la rainure (12),
- la partie fonctionnelle qui est mobile en rotation comporte d'une part l'élément de sortie d'air (2) muni d'une fiche (16) essentiellement cylindrique qui y est disposée axialement et dont une extrémité (80) est réalisée de façon à permettre la fixation immobile en direction axiale mais mobile en rotation de l'élément de sortie d'air (2) à l'appareil, d'autre part, rigidement liés les uns aux autres, le corps support (7) sur lequel est disposée une clavette (13) qui coopère avec la rainure (12), et les éléments de saisie des cheveux (5) supportés sur le corps support (7), tandis qu'une fixation appropriée à l'extrémité de la fiche (16) est prévue sur l'appareil, et
- la partie fonctionnelle qui est mobile en translation comporte, rigidement liés les uns aux autres, le corps support (7) sur lequel est disposée la clavette (13) qui coopère avec la rainure (12), et les éléments de saisie des cheveux (5) supportés sur le corps support (7), étant entendu que
- la partie fonctionnelle qui est mobile en rotation est maintenue fixe en direction axiale par la coopération entre la fiche (16) et la fixation,
- la partie fonctionnelle qui est mobile en translation est guidée en direction axiale le long du cylindre axial (19) et
- la partie fonctionnelle qui est mobile en rotation est entraînée en rotation par les éléments de saisie des cheveux (5) qui passent à travers les ouvertures de passage (10) de l'élément de sortie d'air (2).

15. Outil selon la revendication 14, caractérisé en ce que le cylindre axial (19) est réalisé sous forme de prolongement cylindrique (60) faisant partie intégrale de l'entonnoir (17) et la rainure (12) est réalisée sous forme de fente (61) pratiquée dans le prolongement cylindrique (60), étant entendu que la clavette (62) qui coopère avec la rainure (12) est disposée sur le corps support (7) à l'extérieur de celui-ci en direction radiale.

16. Outil selon la revendication 15, caractérisé en ce que la clavette (13) qui coopère avec la rainure (12) est réalisée sous forme de goujon de commande, levier de commande ou poignée de commande passant à travers la rainure (12).

17. Outil selon la revendication 1, caractérisé en ce qu'une seule direction de rotation relative est permise entre la partie fonctionnelle immobile et la partie fonctionnelle qui est mobile en rotation.

18. Outil selon la revendication 1, caractérisé en ce qu'au cours d'un tour entier de la rotation du cylindre (19) la rainure (12) engendre un mouvement d'au moins un va-et-vient complet de la clavette (13).
